# EUROPÄISCHE PATENTSCHRIFT

(11) **EP 2 143 500 B1**
(45) Veröffentlichungstag und Bekanntmachung des Hinweises auf die Patenterteilung: **11.05.2016**
(21) Anmeldenummer: 09013580.7
(22) Anmeldetag: 20.01.2003
(51) Int. Cl.: B05B 5/04, B05B 7/08

(54) **Verfahren und Zerstäuber für die Serienbeschichtung von Werkstücken**
Method and spraying apparatus for coating workpieces in series
Procédé et pulvérisateur pour le revêtement de pièces en séries

(30) Priorität: 24.01.2002 DE 10202712
(43) Veröffentlichungstag der Anmeldung: 13.01.2010
(62) Teilanmeldung aus: 08002656.0
(73) Patentinhaber: Dürr Systems GmbH, 74321 Bietigheim-Bissingen (DE)
(72) Erfinder: Nolte, Hans-Jürgen, Dr., 74354 Besigheim (DE); Krumma, Harry, 74357 Bönnigheim (DE); Marquardt, Peter, 71711 Steinheim (DE); Dürr, Thomas, 71732 Tamm (DE); Laufer, Rainer, 74395 Mundelsheim (DE); Felka, Roland, 73666 Baltmannsweiler (DE); Lüdtke, Siegfried, 71711 Steinheim (DE)
(74) Vertreter: Heusler, Wolfgang

(56) Entgegenhaltungen:
- EP-A- 0 878 238
- EP-A1- 0 695 582
- WO-A1-98/24554
- JP-A- 8 099 052
- JP-A- 9 094 488
- JP-A- H0 724 367
- JP-U- H0 291 656
- US-A- 4 792 094
- US-A- 5 954 275
- PATENT ABSTRACTS OF JAPAN Bd. 1995, Nr. 04, 31. Mai 1995 (1995-05-31) -& JP 07, 024367, A, (TOYOTA MOTOR CORP), 27. Januar 1995 (1995-01-27)

## Beschreibung

Die Erfindung betrifft ein Verfahren zur Beschichtung eines Werkstücks und einen Zerstäuber für die Serienbeschichtung von Werkstücken mit Auslassöffnungen für eine den Sprühkegel eingrenzende Gasströmung gemäß dem Oberbegriff der unabhängigen Patentansprüche. Insbesondere handelt es sich um die Steuerung der Lenkluft von elektrostatischen Rotationszerstäubern, wie sie für die Serienbeschichtung von Werkstücken wie z.B. Fahrzeugkarossen üblich sind. Es kann sich aber auch um andere Arten von Zerstäubern handeln. Die Erfindung eignet sich für beliebiges Beschichtungsmaterial einschließlich Nasslack und Pulverlack.

In üblichen Rotationszerstäubern (DE 4306800), die das Beschichtungsmaterial durch die Wirkung einer mit überlicherweise mehr als 40000 U/min rotierenden Glocke zerstäuben, wird bekanntlich aus dem Zerstäuber auf die konische Glockenaußenfläche Lenkluft gerichtet, die nicht nur den an der Glockentellerabrisskante an sich radial abgesprühten Lackpartikeln zusätzlich zu den elektrostatischen Kräften einen Impuls in Richtung zum Werkstück gibt, sondern zur Sprühstrahlformung und teilweise auch zur Unterstützung beim Zerstäuben dient. Die Lenkluft tritt aus einem Kranz von Bohrungen in der Stirnfläche eines am vorderen Ende des Zerstäubergehäuses angeordneten Lenkluftrings aus. Anzahl, Durchmesser, Form und Richtung der Bohrungen können zur Optimierung der Luftgeschwindigkeit, Luftmenge und Sprühstrahlbreite unterschiedlich sein. Die jeweils gewünschte Lenkluftmenge, aus der sich auch die Sprühstrahlbreite ergibt, wird als Parameter des Beschichtungsprozesses vorgegeben und im geschlossenen Regelkreis geregelt.

Statt Bohrungen können auch ringspaltförmige Auslassöffnungsanordnungen für die Lenkluft vorgesehen sein. Bei einem aus der EP 0092043 bekannten Rotationszerstäuber ist zusätzlich zu einem radial inneren Ringspalt für die eigentliche Lenkluft ein äußerer Ringspalt vorgesehen, der von derselben Druckluftquelle gespeist wird wie der innere Ringspalt. Die Spaltbreite eines oder beider Ringspalte ist verstellbar. Der von dem zusätzlichen Ringspalt gelieferte äußere Luftmantel hat die Aufgabe, die von der Farbwolke in Zusammenwirken mit dem inneren Luftmantel entstehenden Randturbulenzen auszugleichen und ausbrechende Farbpartikel in die Wolke zurückzuführen.

Es sind auch Rotationszerstäuber bekannt, bei denen zusätzlich zu radial inneren Luftöffnungen radial äußere Hilfs-Auslassöffnungen für Luft vorgesehen sind, die eine Rückwärtsbewegung der Farbpartikel in den Zerstäuber verhindern soll.

Generell besteht bei Zerstäubern das Problem, dass für unterschiedliche Werkstückbereiche verschieden breite Sprühkegel erforderlich sind. Bekannte Hochgeschwindigkeits-Rotationszerstäubungssysteme beispielsweise für die Lackierung von Fahrzeugkarossen werden vorzugsweise so ausgelegt, dass für Bereiche der Flächenlackierung Glockenteller mit größerem Durchmesser eingesetzt und Sprühstrahlbreiten (definiert als "SB 50%", d.h. als Breite bei 50% der maximalen Schichtdicke des Einzelprofils) von ca. 300 bis 550 mm eingestellt werden. Für die Detail- und Innenraumlackierung sowie für Anbau- und Kleinteile wie Spiegel, Leisten und Stoßfänger sind dagegen kleinere Glockenteller und Strahleinstellungen von 180 - 300 mm zweckmäßiger. Bei kleineren oder schmaleren Sprühbildern ist der als Verhältnis zwischen abgesprühtem Material und sich niederschlagendem Material definierte Lackauftragungswirkungsgrad höher als bei breiteren Sprühbildern, wodurch erhebliche Lack- und Kostenersparnisse erreicht werden.

Aus der EP 1114677 sind Zerstäuber mit auswechselbaren Glocken bekannt, die sich hinsichtlich Durchmesser, Sprührichtung und Lenkluftmenge unterscheiden und je nach Form des zu beschichtenden Gegenstands und der verwendeten Farbe usw. gewählt werden sollen, beispielsweise mit großem Durchmesser für Außenflächen und mit kleinem Durchmesser für Innenflächen von Fahrzeugkarossen.

In der Praxis werden die Innenflächen von Fahrzeugkarossen wie z.B. Türeinsteigbereiche, Türfalze, Kofferraum, Motorraum und Deckel- bzw. Haubeninnenseiten usw. bisher allerdings nicht mit Rotationszerstäubern beschichtet, sondern üblicherweise mit Sprühpistolen, die den Lack nicht durch Rotation, sondern mit Druckluft zerstäuben. Diese Sprühpistolen erzeugen ein längliches, relativ scharf konzentriertes Sprühbild, welches für die Beschichtung der schmaleren Oberflächen im Innenbereich besser ist als die bisher üblichen großflächigen runden Sprühbilder der Rotationszerstäuber. Vor allem bei der Innenlackierung mit Pulver können diese Sprühpistolen aber Beschichtungsfehler durch Pulveransinterungen (sogenannte Spucker) verursachen, die aufwendig nachgearbeitet werden müssen. Außer der Lackierqualität ist auch der Auftragungswirkungsgrad der Sprühpistolen schlechter als bei Rotationszerstäubern.

Wenn bei der Gesamtlackierung eines Werkstücks für hohen Auftragswirkungsgrad und gleichmäßige Gesamtlackschicht sowohl breite als auch schmale Sprühstrahleinstellungen notwendig sind und der Beschichtungsbetrieb nicht durch einen Sprühkopfwechsel unterbrochen werden soll, muss man mangels der Möglichkeit, den Sprühstrahl genügend klein einzustellen, Kompromisse zwischen Glockentellergröße mit entsprechender Lenkluftzuführung und Strahlbreite bezüglich Wirkungsgrad, Lackverbrauch und Farbton eingehen. Durch Drehzahlherabsetzung lässt sich zwar eine bessere Einschnürung des Sprühstrahls erreichen, doch wird damit eine geringere Zerstäubungsfeinheit und eine Verschlechterung der Beschichtungsqualität in Kauf genommen. Da es bisher nicht möglich war, mit der Lenkluft eines gegebenen Zerstäubers den Sprühstrahl sowohl in dem einen wie auch in dem anderen der oben erwähnten Breitenbereiche für optimalen Betrieb einzustellen, ergeben sich in der Praxis erhebliche Nachteile wie unzureichende oder unmögliche Innen- oder Detaillackierung, erhöhter Overspray (der am Objekt vorbeigesprühte Lackanteil), niedriger Auftragungswirkungsgrad, erhöhter Lackverbrauch und unzueichender Lackierqualität.

Aus JP-A 07024367 und US-A 5 954 275 sind elektrostatische Rotationszerstäuber mit zwei die Rotationsachse konzentrisch in unterschiedlichen radialen Abständen umgebenden kreisringförmigen Luftdüsenanordnungen bekannt, wobei die Luftströmung aus den radial inneren Luftdüsen als Formluft für den Sprühkegel dient und von der radial äußeren Luftströmung beaufschlagt werden kann, um den Sprühkegel zur Vermeidung von Overspray bei der Beschichtung kleiner und schmaler Werkstückbereiche zu verkleinern. Die Luftströmungen sind durch Druckstellglieder steuerbar.

JP 08099052 A beschreibt Rotationszerstäuber, deren Lenkluftring konzentrische Düsenanordnungen für eine auf die Glockentellerkante gerichtete erste Luftströmung und eine auf den Glockentellerumfang gerichtete zweite Luftströmung hat, die gleichzeitig von Luftquellen mit zweckdienlich einstellbaren Luftmengen erzeugt werden. Zweck der auf die Glockentellerkante gerichteten ersten Luftströmung ist eine als Mikrozerstäubung bezeichnete Unterstützung der Lackzerstäubung, während die auf den Glockentellerumfang gerichtete zweite Luftströmung den Sprühkegel aufweiten soll.

JP 09094488 A beschreibt verschiedene Rotationszerstäuber, deren Lenkluftringe zwei oder mehr konzentrische Düsenanordnungen für einander in zweckmäßigen Richtungen kreuzende Luftströmungen enthalten, die für im Sprühkegel gleichmäßige Mikrozerstäubung insbesondere von Metalliclack und guten Applikationswirkungsgrad sorgen sollen. Bei einigen Ausführungsbeispielen werden alle Düsen aus einem gemeinsamen Luftkanal gespeist. Bei anderen Ausführungsbeispielen werden verschiedene separate Luftströmungen für die Zerstäubungsfunktion bzw. zur Sprühstrahlformung erzeugt, deren Versorgungskanäle an eigene, individuell einstellbare Luftquellen angeschlossen sind. Zur Verbesserung der Zerstäubungswirkung können die Luftdüsen als Überschalldüsen ausgebildet sein.

Aus EP 0 695 582 A1 ist ein insbesondere zum Applizieren von Effektlack bestimmter Hochrotationszerstäuber bekannt, der eine Ringdüse zur Erzeugung von zu dem Sprühkegel parallelen Luftströmen besitzt, und bei dem radial außerhalb des Glockentellers auf nur einer Seite beispielsweise schlitzförmige oder halbkreisförmige zusätzliche Luftdüsen zum Umformen des Sprühkegels in eine unsymmetrische Form vorgesehen sind.

Aus EP-A 0 878 238 ist ferner ein Rotationszerstäuber mit radial äußeren Lenkluftbohrungen und radial inneren Hilfsluftbohrungen bekannt. Die Hilfsluft aus den radial inneren Bohrungen wird beim Spülen der Außenfläche des Glockentellers in Beschichtungspausen verwendet.

US-A 4792094 offenbart einen Rotationszerstäuber mit einer radial inneren ringförmigen Anordnung von Lenkluftdüsen und zwei zusätzlichen Lenkluftdüsenpaaren, die einander radial außerhalb der ringförmigen Düsenanordnung diametral gegenüberliegen. Durch die auf die innere Luftströmung gerichtete äußere Luftströmung kann der Sprühstrahl des Zerstäubers aus einer Kreisform in eine ovale oder hantelähnliche Querschnittsform gebracht werden. Eine ähnliche Düsenanordnung ist auch in JP H0291656 U beschrieben.

Der Erfindung liegt die Aufgabe zugrunde, die bisherigen Nachteile zu vermeiden und ein Verfahren bzw. ein Steuersystem für einen Zerstäuber anzugeben, der die Einstellung der Sprühstrahlbreite auch ohne mechanische Steuerung der Auslassöffnungsanordnung in einem wesentlich größeren Breitenbereich ermöglicht als bisher und dennoch optimalen Beschichtungsbetrieb mit guten Auftragswirkungsgrad und guter Lackierqualität gewährleistet.

Diese Aufgabe wird durch die Merkmale der Patentansprüche gelöst.

Bei einem ersten Ausführungsbeispiel der Erfindung wird dies auch ohne Wechsel des Sprühkopfes und ohne mechanische Änderung der Auslassöffnungsanordnung ermöglicht. Bei einem zweiten Ausführungsbeispiel kann es dagegen zweckmäßig sein, je nach den zu beschichtenden Bereichen die Zerstäuberglocke und/oder die Auslassöffnungsanordnung für die Lenkluftströmungen zu wechseln.

Die mindestens zwei im geschlossenen Regelkreis geregelten Lenkluftströmungen (oder sonstigen demselben Zweck dienenden Gasströmungen) werden bei dem ersten Ausführungsbeispiel im Normalfall nicht gleichzeitig erzeugt, sondern wahlweise in Abhängigkeit von den zu beschichtenden Werkstücken oder Werkstückbereichen eingesetzt. Es ist aber auch der gleichzeitige kombinierte Einsatz beider jeweils von dem anderen getrennt geregelter Luftströmungen möglich.

Die Erfindung ermöglicht das Lackieren von komplexen Werkstückgeometrien und namentlich von Gesamtkarossen einschließlich Innen-, Außen- und Detaillackierung mit demselben Rotationszerstäuber bei maximal erreichbarem Lackauftragswirkungsgrad durch gezielt eingestellte Sprühstrahlbreiten im gesamten benötigten Bereich. Durch zwei getrennt voneinander regelbare Lenklüfte können die Sprühstrahlbreiten jeweils optimal an das zu beschichtende Objekt angepasst werden.

Durch den optimal angepassten Sprühstrahl entsteht insgesamt weniger Overspray als bisher mit der Folge höheren Auftragungswirkungsgrads und geringeren Lackverbrauchs. Durch diese Optimierung wird zugleich die Lackierqualität verbessert.

An den in der Zeichnung dargestellten Ausführungsbeispiel wird die Erfindung näher erläutert. Es zeigen:
- Fig. 1: einen Rotationszerstäuber mit einem erfindungsgemäßen Lenkluftring;
- Fig. 2a: einen Schnitt durch den Lenkluftring des Zerstäubers nach Fig. 1;
- Fig. 2b: eine Draufsicht auf den in Fig. 2a von links gesehenen Lenkluftring;
- Fig. 3: einen Rotationszerstäuber für Pulverlack; und
- Fig. 4: eine schematische Frontansicht des Zerstäubers nach Fig. 3.

Abgesehen von der hier beschriebenen Lenkluftsteuerung des Sprühstahls kann der in Fig. 1 dargestellte elektrostatische Hochrotationszerstäuber dem Stand der Technik entsprechen, beispielsweise gemäß der schon erwähnten DE 4306800. In der an sich bekannten Weise sitzt an dem dem Glockenteller 1 zugewandten Stirnende des Zerstäubergehäuses 2 koaxial zu der Zerstäuberachse 3 ein Lenkluftring 4. In der radial verlaufenden Stirnfläche 5 des Lenkluftrings 4, die dem Glockenteller 1 und somit dem durch das abgesprühte Beschichtungsmaterial gebildeten Sprühkegel zugewandt ist, münden die nachfolgend beschriebenen Bohrungen 12, 13 für die zur Einstellung der Sprühstrahlbreite austretende Lenkluft. Die sich darstellungsgemäß konisch nach hinten erweiternde Umfangsfläche 7 des Ringkörpers 4 fluchtet stufenlos mit der angrenzenden Umfangsfläche 8 des Gehäuses 2. Durch die unterbrechungsfrei stetige Außenform des gesamten Zerstäuberumfangs werden Luftverwirbelungen um den Zerstäuber und unerwünschte Beeinflussung des Absprühvorgangs an dem Glockenteller 1 sowie Verschmutzungen des Zerstäubergehäuses vermieden.

Die Stirnfläche 5 des Lenkluftrings 4 kann sich wie bei dem dargestellten Ausführungsbeispiel axial hinter dem Glockenteller 1 befinden, wobei sie sich darstellungsgemäß radial nach innen bis nahe an die Hohlwelle der den Glockenteller antreibenden Luftturbine erstrecken kann. Der Lenkluftring könnte auch ganz in das offene Stirnende des Zerstäubergehäuses eingesetzt sein. Bei anderen Ausführungsformen kann sich der Lenkluftring aber mit seiner Auslassöffnungsanordnung auch axial weiter nach vorn bis über den Glockenteller erstrecken.

Fig. 2a und Fig. 2b zeigen den Lenkluftring 4 für sich. In seiner Stirnfläche 5 münden auf zwei zu der Zerstäuberachse 3 (Fig. 1) und somit zu der mit ihr übereinstimmenden Sprühkegelachse konzentrischen Teilkreisen 10 bzw. 11 mit verschiedenen Durchmessern jeweils Kränze von mit gleichmäßigen Winkelabständen verteilten Lenkluftbohrungen 12 bzw. 13.

Bei dem dargestellten Beispiel können die Bohrungen 12 und 13 jeweils achsparallel in der Stirnfläche münden, doch sind auch andere Anordnungen möglich. Die radial inneren Bohrungen 13 werden von einem Ringkanal 14 innerhalb des Lenkluftrings 4 gespeist, der an eine (nicht dargestellte) Druckluftleitung des Zerstäubers angeschlossen ist, während die äußeren Bohrungen 12 des Lenkluftrings 4 von der Stirnfläche 5 aus zunächst axial und dann wie dargestellt mit einem hinteren Teil 16 etwa parallel zu der Umfangsfläche 7 radial nach außen bis zu einem Ringkanal 17 verlaufen, der bei eingebautem Lenkluftring zwischen dessen Rückseite und den benachbarten Teilen des Zerstäubers gebildet ist und von einer anderen Druckluftleitung des Zerstäubers gespeist wird.

Anstelle der beiden Kränze von Bohrungen 12 bzw. 13 könnten auch ringspaltartige Auslassöffnungsanordnungen in einem Lenkluftring oder eventuell auch in voneinander getrennten Bauteilen des Zerstäubers vorgesehen sein.

Die erwähnten beiden Druckluftleitungen können beispielsweise mit je einem Druckluftanschluss des Zerstäubers für externe Leitungen verbunden sein, die jeweils zu einem eigenen Luftregelsystem führen können. Z.B. wenn der Aufwand für zwei separate Luftregler unerwünscht ist, können die Druckluftleitungen auch über ein in Abhängigkeit von dem jeweils zu beschichtenden Werkstückbereich gesteuertes Umschaltventil an ein den Bohrungen 12 und 13 gemeinsames Luftregelsystem angeschlossen sein. Das Umschaltventil muss sich nicht außerhalb des Zerstäubers befinden, sondern kann auch in den Zerstäuber eingebaut sein, beispielsweise in der Ventileinheit 18, so dass dann nur ein einziger externer Lenkluftanschluss erforderlich ist. Die Lenkluft könnte auch innerhalb des Zerstäubers geregelt werden.

Bei der Beschichtung von Werkstücken wie z.B. Fahrzeugkarossen wird vorzugsweise die erste geregelte Lenkluft aus den radial inneren Bohrungen 13 zum Einstellen breiterer Sprühstrahlen (beispielsweise für SB 50% von 250 bis 300 mm) für die Außenlackierung verwendet, während mit der getrennt von der ersten Lenkluft geregelten zweiten Lenkluft aus den Bohrungen 12 auf dem größeren Teilkreis 10 schmalere Sprühstrahlen (beispielsweise SB 50% von 50 bis ca. 300 mm) zur Detail- und Innenlackierung eingestellt werden, wobei es zweckmäßig sein kann, wenn sich die beiden Bereiche (wie bei dem betrachteten Beispiel) überlappen. Mit ein und demselben Zerstäuber kann also ohne Unterbrechung des Beschichtungsbetriebes und ohne Inkaufnahme wesentlicher Nachteile die Sprühstrahlbreite im gesamten für die Außen-, Innen- und Detaillackierung erforderlichen Bereich (bei dem betrachteten Beispiel 50 bis 550 mm) eingestellt werden. Die beiden Lenklüfte können getrennt voneinander eingesetzt und geregelt werden, d.h. während der Zerstäuber mit der einen Lenkluft arbeitet, kann die jeweils andere Lenkluft abgeschaltet sein. Die hinter dem Glockenteller 1 austretende erste Lenkluft aus den inneren Bohrungen 13 trifft relativ weit hinten auf die sich konisch nach hinten verjüngende Umfangsfläche des Glockentellers 1 auf, wobei um den Glockenteller ein Luftpolster erzeugt und dadurch bei der Zerstäubung vorteilhaft eine gleichmäßige Luftverteilung bewirkt wird. Die zweite Lenkluft aus den äußeren Bohrungen 12 kann dagegen so gerichtet sein, dass sie in einem geringen radialen Abstand (beispielsweise in der Größenordnung von 1 mm) außerhalb der Absprühkante des Glockentellers auf das zu zerstäubende oder schon durch die Rotation teilweise zerstäubte Lackmaterial auftrifft, wodurch eine stärkere Einschnürung des Sprühstrahls bewirkt wird als durch die Lenkluft aus den inneren Bohrungen, so daß maximaler Auftragswirkungsgrad erzielt wird und auch schwer erreichbare oder kleine Werkstückbereiche gut beschichtet werden können.

Als anderes Ausführungsbeispiel der Erfindung ist in Fig. 3 der vordere Teil eines beispielsweise am Handgelenk eines Roboters montierten elektrostatischen Rotationszerstäubers für Pulverlack oder sonstiges pulverförmiges Beschichtungsmaterial im Längsschnitt dargestellt. Wie der elektrostatische Nasslackzerstäuber nach Fig. 1 enthält der Zerstäuber eine beispielsweise mit Druckluft betriebene Antriebsturbine 30 für die im vorderen Ende der Hohlwelle 31 befestigte rotierende Zerstäuberglocke 33. Durch die Hohlwelle 31 erstreckt sich koaxial ein als Pulverkanal des Zerstäubers dienendes zylindrisches Rohr 32 bis in den Nabenteil 35 der Glocke 33 hinein, wo er darstellungsgemäß axial außerhalb des Zerstäubergehäuses 36 mündet. Das Pulverrohr 32 ist in dem Zerstäuber an einen von einer externen Luft- und Pulverversorgung kommenden Pulverschlauch (nicht dargestellt) angeschlossen. Die Zerstäuberglocke 33 besteht in bekannter Weise (EP 1238710; US 5353995) im Wesentlichen aus einem an dem Nabenteil 35 angebrachten äußeren Teil 38, das eine innere konische Fläche 40 der dargestellten Form hat, und einem in dem Raum vor der Fläche 40 sitzenden inneren Teil 42, das eine der Fläche 40 unter Bildung eines Spaltkanals 44 gegenüberliegende Innenfläche 46 hat und mit dem äußeren Teil 38 starr verbunden ist. Der Spaltkanal 44 wird also von den beiden konischen Flächen 40 und 46 begrenzt. Die radial äußere Umfangsfläche 49 des äußeren und axial hinteren, d.h. dem Hauptteil des Zerstäubers zugewandten Glockenteils 38 verläuft darstellungsgemäß (und im Gegensatz zu den erwähnten bekannten Pulverglocken) sich nur schwach konisch nach vorne erweiternd, so dass sie mit der Rotationsachse einen spitzen Winkel von vorzugsweise weniger als 20° bildet, bei dem dargestellten Beispiel etwa 5°. Auf seinem Weg durch das Rohr 32 und durch den Spaltkanal 44 kann das Beschichtungspulver in der üblichen Weise auf Hochspannung aufgeladen werden.

Wie bei dem Ausführungsbeispiel nach Fig. 1 tritt radial außerhalb der Umfangsfläche 49 der Glocke 33 eine den Sprühkegel ringförmig umgebende oder beaufschlagende regelbare Lenkluftströmung 50 (oder andere Gasströmung) aus, die etwa achsparallel gerichtet sein kann. Radial außerhalb der Strömung 50 tritt eine weitere Luft- oder Gasströmung 51 aus, deren Austrittsrichtung ebenfalls axial, aber darstellungsgemäß gegen die Achsrichtung um einen spitzen Winkel nach innen geneigt ist, so dass sie die Richtung der inneren Strömung 50 schneidet. Die durch die dargestellten Pfeile angegebenen Richtungen können so verlaufen, dass sie die Außenfläche der Glocke 33 nicht schneiden, sondern nahe an der Glocke vorbeilaufen. Zweckmäßig kann die radial äußere Gasströmung 51 etwa auf die Pulveraustrittsstelle der Zerstäuberglocke 33 gerichtet sein.

Die radial äußere Strömung 51 ist hier nicht kreisringförmig wie die Strömung 50, sondern besteht aus voneinander getrennten, z.B. ebenen oberen und unteren Teilen, die beim Auftreffen auf die innere Strömung 50 und auf den Sprühkegel diesen in eine ovale Querschnittsform flachdrücken (ovalisieren) sollen. Die zu diesem Zweck vorgesehenen Austrittsöffnungen sind in der schematischen Darstellung der Fig. 4 erkennbar. Während die kreisringförmige Lenkluftströmung 50 aus dem die Rotationsachse konzentrisch umgebenden Kranz einer Vielzahl von Öffnungen 52 austritt, können für die beiden ebenen Teile der Strömung 51 zwei gerade Schlitze 53 bzw. 53' vorgesehen sein, die einander tangential zu dem durch die Öffnungen 52 gebildeten Kreisring auf entgegengesetzten Seiten der Rotationsachse parallel gegenüberliegen. Die Schlitze 53, 53' liegen derart symmetrisch zu der Rotationsachse, dass die senkrecht zu der Längsrichtung ihrer Mündungsöffnung deren Mittelpunkte verbindende Linie die Rotationsachse schneidet. Die Schlitze 53, 53' werden an ihrer zerstäuberseitigen Innenseite von Druckluftleitungen 54 gespeist. Statt der beiden Schlitze könnten auch parallele Reihen von jeweils ausreichend vielen Öffnungen zielführend sein.

Die Lenkluftöffnungen 52 und/oder die Ovalisierungsschlitze 53, 53' können sich in einem Ringkörper 55 befinden, der lösbar und schnell und einfach gegen einen anderen Lenkluftring mit einer anderen Auslassöffnungsanordnung austauschbar an dem Zerstäuber befestigt ist. Mit dem Lenkluftring kann auch die Zerstäuberglocke 33 zur Anpassung an den jeweils zu beschichtenden Werkstückbereich gegen eine andere Glocke ausgewechselt werden. Der übrige Teil des Rotationszerstäubers kann hierbei unverändert bleiben. Die Glocken und Lenkluftringe können z.B. durch Steuerung des Roboters automatisch gewechselt werden.

Ein wesentlicher Vorteil des hier beschriebenen Rotationszerstäubers besteht darin, dass der selbe Basiszerstäuber beispielsweise bei der programmgesteuerten Karossenlackierung sowohl für die Außenflächen als auch für die automatische Innenlackierung verwendet werden kann. Für die Innenlackierung wird zweckmäßig ein Rundstahl mit kleinerem Durchmesser als bei der Außenlackierung erzeugt, der durch die an der Pulveraustrittsstelle der Zerstäuberglocke 33 ebenflächig wirkenden Luftströmung aus den Schlitzen 53, 53' ovalisiert wird.

Durch die Verwendung eines Rotationszerstäubers für alle Außenund Innenbereiche des Werkstückes kann nicht nur der automatisch gesteuerte Beschichtungsablauf vereinfacht, sondern auch die Lackierqualität gegenüber den bisher üblichen Sprühpistolen verbessert und der Beschichtungswirkungsgrad erhöht werden. Außerdem ist es einfacher als bisher möglich, bei Ausfall eines Roboters dessen Arbeiten mit einem anderen Roboter durchzuführen.

In anderen Fällen kann aber auch bei dem Ausführungsbeispiel nach Fig. 3 und 4 der Rotationszerstäuber alle oder zumindest unterschiedliche Werkstückflächen mit derselben Glocke und derselben Auslassöffnungsanordnung beschichten, wobei zur Anpassung an die jeweiligen Werkstückbereiche lediglich die Gasströmungen 50, 51 mittels der Regelkreise verändert werden.

## Patentansprüche

1. Verfahren zur Steuerung der Lenkluft von Rotationszerstäubern für die Serienbeschichtung von Werkstücken, insbesondere von Fahrzeugkarossen,
wobei zum Steuern der Sprühstrahlform des Zerstäubers der Sprühkegel des abgesprühten Beschichtungsmaterials durch eine ihn ringförmig umgebende regelbare Luftströmung eingegrenzt wird, die konzentrisch zu der Sprühkegelachse (3) aus dem Zerstäuber austritt,
wobei unterschiedliche Bereiche des Werkstücks mit jeweils anderer Sprühstrahlform beschichtet werden,
und wobei mindestens zwei unabhängig voneinander regelbare Luftströmungen erzeugt werden, die in unterschiedlichen radialen Abständen von der Sprühkegelachse (3) austreten und in Abhängigkeit von den zu beschichtenden Werkstückbereichen eingesetzt werden, und von denen die erste geregelte Luftströmung zum Einstellen breiterer Sprühstrahlen für die Außenbeschichtung des Werkstücks verwendet wird,
**dadurch gekennzeichnet, dass** mit der zweiten, getrennt von der ersten Luftströmung geregelten Luftströmung schmalere Sprühstrahlen zur Detail- und Innenbeschichtung des Werkstücks eingestellt werden.

2. Verfahren nach Anspruch 1, **dadurch gekennzeichnet, dass** mit der einen Sprühstrahlform Außenbereiche einer Fahrzeugkarosse oder des Werkstücks und unter Verwendung desselben Zerstäubers oder wesentlicher Teile desselben Zerstäubers mit der anderen Sprühstrahlform Innenbereiche dieser Karosse oder des Werkstücks beschichtet werden.

3. Verfahren nach Anspruch 1 oder 2, **dadurch gekennzeichnet, dass** ein Hochrotationszerstäuber verwendet wird.

4. Verfahren nach Anspruch 1, 2 oder 3, **dadurch gekennzeichnet, dass** ein Rotationszerstäuber verwendet wird, dessen auf die ringförmige Luftströmung (50) gerichtete radial äußere Luftströmung (51) den Sprühkegel bei der Beschichtung der Innenbereiche in eine ovale oder abgeflachte Form bringt.

5. Verfahren nach einem der vorangehenden Ansprüche,
**dadurch gekennzeichnet, dass** jede Luftströmung in einem eigenen geschlossenen Regelkreis geregelt wird.

6. Verfahren nach einem der vorangehenden Ansprüche,
**dadurch gekennzeichnet, dass** eine geregelte Luftströmung über ein in Abhängigkeit von den zu beschichtenden Werkstückbereichen gesteuertes Umschaltventil den radial äußeren oder den radial inneren Austrittsöffnungen (12,13) zugeführt wird.

7. Verfahren nach einem der vorangehenden Ansprüche,
**dadurch gekennzeichnet, dass** zur Beschichtung mit breiterem Sprühkegel nur die eine Luftströmung und zur Beschichtung mit schmalerem Sprühkegel nur die andere Luftströmung eingesetzt wird.

8. Verfahren nach Anspruch 7, **dadurch gekennzeichnet, dass** die beiden Bereiche, in denen die Sprühkegelbreite jeweils einstellbar ist, einander überlappen.

9. Verfahren nach einem der vorangehenden Ansprüche,
**dadurch gekennzeichnet, dass** das Werkstück mit pulverförmigen Lack beschichtet wird.

10. Steuersystem geeignet zur Steuerung von mindestens zwei unabhängig voneinander regelbaren Lenkluftströmungen von Rotationszerstäubern bei der Serienbeschichtung von Werkstücken, insbesondere von Fahrzeugkarossen,
mit einem an einen Druckluftanschluss des Zerstäubers angeschlossenen Luftregelsystem,
wobei zum Steuern der Sprühstrahlform des Zerstäubers der Sprühkegel des abgesprühten Beschichtungsmaterials durch eine ihn ringförmig umgebende regelbare Luftströmung eingegrenzt wird, die konzentrisch zu der Sprühkegelachse (3) aus dem Zerstäuber austritt,
wobei unterschiedliche Bereiche des Werkstücks mit jeweils anderer Sprühstrahlform beschichtet werden,
wobei die mindestens zwei unabhängig voneinander regelbaren Luftströmungen in unterschiedlichen radialen Abständen von der Sprühkegelachse (3) austreten und in Abhängigkeit von den zu beschichtenden Werkstückbereichen einsetzbar sind,
und wobei das Steuersystem die erste geregelte Luftströmung zum Einstellen breiterer Sprühstrahlen bei der Außenbeschichtung des Werkstücks steuert,
**dadurch gekennzeichnet, dass** das Steuersystem geeignet ist, die zweite, getrennt von der ersten Luftströmung geregelte Luftströmung zum Einstellen schmalerer Sprühstrahlen bei der Detail- und Innenbeschichtung des Werkstücks zu steuern.

## Claims

1. Method of controlling the guide air of rotary atomizers for the serial coating of workpieces, particulary of vehicle bodies,
wherein, in order to control the shape of the spray jet from the atomiser, the spray cone of the sprayed coating material is localized by a controllable air flow, which annularly surrounds it and which discharges from the atomizer concentrically with the axis (3) of the spray cone,
wherein different regions of the workpiece are coated with respectively different shapes of spray jet,
and wherein at least two air flows are generated, which are controllable independently from each other, discharge at different radial spacings from the axis (3) of the spray cone and are used in dependence on the workpiece regions to be coated, and of which the first controlled air flow is used for setting wider spray jets for the exterior coating of the workpiece.
**characterised in that** narrower spray jets for detail and interior coating of the workpiece are set with the second air flow, which is controlled separately from the first air flow.

2. Method according to claim 1, **characterised in that** outer regions of a motor vehicle body or of the workpiece are coated with the one shape of the sprayed jet and inner regions of this body or of the workpiece are coated using the same atomiser or essential components of the same atomiser with the other shape of the sprayed jet.

3. Method according to claim 1 or claim 2, **characterised in that** a high speed rotary atomiser is used.

4. Method according to claim 1, 2 or 3, **characterised in that** a rotary atomiser is used, the radially outer air flow (51) of which, directed onto the annular air flow (50), forming the spray cone into an oval or flattened shape at coating the inner regions.

5. Method according to one of the preceding claims, **characterised in that** each air flow is controlled in an individual, closed loop circuit.

6. Method according to one of the preceding claims, **characterised in that** a controlled air flow is supplied to the radially outer or the radially inner discharge openings (12, 13) via a change over valve controlled in dependence on the workpiece regions to be coated.

7. Method according to one of the preceding claims, **characterised in that** only the one air flow is used for coating with a wider spray cone and only the other air flow is used for coating with a narrower spray cone.

8. Method according to claim 7, **characterised in that** the two regions, in which the width of the spray cone is adjustable, overlap one another.

9. Method according to one of the preceding claims, **characterised in that** the workpiece is coated with paint in powder form.

10. Control system adapted for controlling at least two guide air flows of rotary atomisers, the air flows being controllable independently from each other, at serial coating of workpieces, particulary of vehicle bodies,
comprising an air control system connected to a pressure air connection of the atomiser,
the spray cone of the sprayed coating material being localized, for controlling the shape of the spray jet of the atomiser, by a controllable air flow which annularly surrounds it and which discharges from the atomiser concentrically with the axis (3) of the spray cone,
different regions of the workpiece being coated with respectively different shapes of spray jet,
the at least two air flows controllable independently from each other discharging at different radial spaces from the axis (3) of the spray cone and being useable in dependence on the regions of the workpiece to be coated, and the control system controlling the first controlled air flow for setting wider spray jets at the exterior coating of the workpiece,
**characterised in that** the control system is adapted to control the second air flow, controlled separately from the first air flow, for setting narrower spray jets at the detail and interior coating of the workpiece.

## Revendications

1. Procédé de contrôle de l'air de guidage de pulvérisateurs rotatifs pour le revêtement en série de pièces, plus particulièrement de carrosseries de véhicules,
le cône de pulvérisation du matériau de revêtement pulvérisé étant limité, pour le contrôle de la forme du jet de pulvérisation du pulvérisateur, par un écoulement d'air réglable qui l'entoure de manière annulaire, qui sort du pulvérisateur de manière concentrique par rapport à l'axe du cône de pulvérisation (3),
différentes zones de la pièce étant revêtues chacune avec une forme de jet de pulvérisation différente,
et au moins deux écoulements d'air réglables indépendamment l'un de l'autre étant générés, qui sortent à des distances radiales différentes de l'axe du cône de pulvérisation (3) et qui sont utilisés en fonction des zones de la pièce à revêtir, et dont le premier écoulement d'air régulé est utilisé pour le réglage de jets de pulvérisation plus larges pour le revêtement externe de la pièce, **caractérisé en ce que**, avec le deuxième écoulement d'air régulé séparément du premier écoulement d'air, des jets de pulvérisation plus étroits sont réglés pour le revêtement de détail et interne de la pièce.

2. Procédé selon la revendication 1, **caractérisé en ce que**, avec une forme de jet de pulvérisation, des zones externes d'une carrosserie de véhicule ou de la pièce sont revêtues et à l'aide de ce même pulvérisateur ou de parties importantes de ce même pulvérisateur, avec l'autre forme de jet de pulvérisation, des zones internes de cette carrosserie ou de la pièce sont revêtues.

3. Procédé selon la revendication 1 ou 2, **caractérisé en ce qu'**un pulvérisateur à vitesse de rotation élevée est utilisé.

4. Procédé selon la revendication 1, 2 ou 3, **caractérisé en ce qu'**un pulvérisateur rotatif est utilisé, dont l'écoulement d'air radial externe (51), orienté vers l'écoulement d'air annulaire (50), amène le cône de pulvérisation, lors du revêtement des zones internes, vers une forme ovale ou aplatie.

5. Procédé selon l'une des revendications précédentes, **caractérisé en ce que** chaque écoulement d'air est régulé à l'aide un circuit de régulation fermé dédié.

6. Procédé selon l'une des revendications précédentes, **caractérisé en ce qu'**un écoulement d'air régulé est introduit, par l'intermédiaire d'une soupape de commutation contrôlée en fonction des zones de la pièce à revêtir, dans les ouvertures de sortie (12, 13) radiales externes ou radiales internes.

7. Procédé selon l'une des revendications précédentes, **caractérisé en ce que**, pour le revêtement avec un cône de pulvérisation plus large, seul un écoulement d'air est utilisé et, pour le revêtement avec un cône de pulvérisation plus étroit, seul l'autre écoulement d'air est utilisé.

8. Procédé selon la revendication 7, **caractérisé en ce que** les deux zones dans lesquelles la largeur du cône de pulvérisation est réglable se superposent.

9. Procédé selon l'une des revendications précédentes, **caractérisé en ce que** la pièce est revêtue avec une peinture en poudre.

10. Système conçu pour le contrôle d'au moins deux écoulements d'air réglables indépendamment l'un de l'autre de pulvérisateurs rotatifs lors du revêtement en série de pièces, plus particulièrement de carrosseries de véhicules,
avec un système de régulation d'air raccordé à un raccord d'air comprimé du pulvérisateur,
le cône de pulvérisation du matériau de revêtement pulvérisé étant limité, pour le contrôle de la forme du jet de pulvérisation du pulvérisateur, par un écoulement d'air réglable qui l'entoure de manière annulaire, qui sort du pulvérisateur de manière concentrique par rapport à l'axe du cône de pulvérisation (3),
différentes zones de la pièce étant revêtues chacune avec une forme de jet de pulvérisation différente,
les au moins deux écoulements d'air réglables indépendamment l'un de l'autre sortant à des distances radiales différentes de l'axe du cône de pulvérisation (3) et pouvant être utilisés en fonction des zones de la pièce à revêtir,
et le système de contrôle contrôlant le premier écoulement d'air régulé pour le réglage de jets de pulvérisation plus larges lors du revêtement externe de la pièce,
**caractérisé en ce que** le système de contrôle est conçu pour contrôler le deuxième écoulement d'air, régulé séparément du premier écoulement d'air, pour le réglage de jets de pulvérisation plus étroits lors du revêtement de détail et interne de la pièce.
